# EUROPÄISCHE PATENTSCHRIFT

(11) **EP 3 568 556 B1**
(45) Veröffentlichungstag und Bekanntmachung des Hinweises auf die Patenterteilung: **31.03.2021**
(21) Anmeldenummer: 18700702.6
(22) Anmeldetag: 08.01.2018
(51) Int. Cl.: E05F 1/08, E05D 15/26, E05D 15/58, E05F 5/00

(54) **SCHIENENANORDNUNG FÜR MÖBELTEILE**
RAIL ASSEMBLY FOR FURNITURE PARTS
AGENCEMENT DE RAILS POUR ÉLÉMENTS DE MEUBLE

(30) Priorität: 13.01.2017 AT 500202017
(43) Veröffentlichungstag der Anmeldung: 20.11.2019
(73) Patentinhaber: Julius Blum GmbH, 6973 Höchst (AT)
(72) Erfinder: RUPP, Matthias, 6914 Hohenweiler (AT); HAUER, Christian, 6912 Hörbranz (AT); HÄMMERLE, Hermann, 6890 Lustenau (AT); GASSER, Ingo, 6973 Höchst (AT); KOHLWEISS, Franz, 6971 Hard (AT)
(74) Vertreter: Torggler & Hofinger Patentanwälte
(86) Internationale Anmeldenummer: PCT/AT2018/060005
(87) Internationale Veröffentlichungsnummer: WO 2018/129575

(56) Entgegenhaltungen:
- WO-A1-2016/081961
- WO-A1-2016/081963
- DE-A1- 4 308 196
- DE-U1- 29 710 854

## Beschreibung

Die vorliegende Erfindung bezieht sich auf ein Führungssystem zur Führung eines bewegbar gelagerten ersten Möbelteiles, insbesondere einem ersten Türflügel einer Falttür, welches mit zumindest einem zweiten Möbelteil, insbesondere einem zweiten Türflügel einer Falttür, gelenkig verbunden ist, mit einer Schienenanordnung, welche umfasst:
- eine Führungsschiene mit einer Längsrichtung zur Führung der Möbelteile,
- einen Träger, welcher in einer quer zur Längsrichtung der Führungsschiene verlaufenden Richtung bewegbar gelagert ist, wobei der Träger in Montagelage in eine Transferstellung bewegbar ist, in welcher der Träger in Längsrichtung an die Führungsschiene anschließt, sodass eine mit einem der Möbelteile verbindbare und entlang der Führungsschiene bewegbare Führungsvorrichtung zwischen der Führungsschiene und dem Träger hin und her transferierbar ist.

Die Erfindung betrifft ferner ein Möbel mit einem solchen Führungssystem.

In der EP 0 433 726 B1 ist eine Schienenanordnung zur Führung von Schranktüren gezeigt, welche in Montagelage über eine vertikal verlaufende Drehachse miteinander gelenkig verbunden sind. Durch die Schienenanordnung sind die Schranktüren zwischen einer ersten Stellung, in welcher die Schranktüren koplanar zueinander ausgerichtet sind, und einer zweiten Stellung, in welcher die Schranktüren parallel zueinander ausgerichtet sind, bewegbar gelagert, wobei die Schranktüren in der zweiten Stellung in einem seitlichen Einschubspalt aufgenommen sind. Die Schienenanordnung umfasst eine erste Führungsschiene, welche parallel zur Vorderseite des Schrankes verläuft, und eine zweite Führungsschiene, welche rechtwinklig zur ersten Führungsschiene angeordnet ist. Überdies ist ein Träger vorgesehen (Bezugszeichen 5 in Fig. 1), an welchem eine erste Schranktüre gelenkig gelagert ist und welcher über Führungsschienen parallel zu einer Außenwand des Schrankes in horizontaler Richtung verschiebbar ist, sodass die beiden Schranktüren in den Einschubspalt einschiebbar sind. An der zweiten Schranktüre ist ein Führungselement angeordnet (Bezugszeichen 7), welches entlang der ersten Führungsschiene verfahrbar gelagert ist. Nachteilig an dieser Konstruktion ist, dass das Führungselement bei dem rechtwinkligen Übergang zwischen der ersten und zweiten Führungsschiene mit den U-förmigen Schenkeln der Führungsschienen kollidiert und somit das Einfahren des Führungselementes in die Führungsschienen behindert wird.

In der DE 24 04 874 A1 ist eine Raumtrennwand mit mehreren Wandelementen gezeigt, welche über Rollenwagen entlang einer Führungsschiene bewegbar gelagert sind. Wenn die Wandelemente für die Raumteilung nicht mehr benötigt werden, so können diese in einem Magazin paketiert werden. Das Magazin weist hierfür mehrere Schienenabschnitte auf, welche entlang von Querträgern bewegbar sind. Jedem Wandelement ist ein solcher Schienenabschnitt zugeordnet, wobei die Schienenabschnitte wahlweise in eine mit der Führungsschiene fluchtende Stellung positionierbar sind und damit einen Transfer der Wandelemente von der Führungsschiene auf die Schienenabschnitte ermöglichen. Die Wandelemente werden also bei Nichtgebrauch über ihre Rollenwagen jeweils einzeln auf die verschiedenen Schienenabschnitte transferiert, wobei die Wandelemente in hintereinander liegenden, parallelen Stellungen zueinander in das Magazin hinein bewegbar sind. Nachteilig daran sind der erhöhte konstruktive Aufwand und der große Platzbedarf, weil die Breite des Magazins größer als die Breite der Wandelemente sein muss.

Die DE4308196A1, die DE29710854U und die WO2016/081963A1 offenbaren Führungssysteme für Möbel mit Falttüren.

Aufgabe der vorliegenden Erfindung ist es, ein Führungssystem der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausgestaltungen der Erfindung sind in den abhängigen Ansprüchen angegeben.

Gemäß der Erfindung ist also vorgesehen, dass das Führungssystem eine mit dem Träger verbundene Säule aufweist, welche in Montagelage vertikal angeordnet ist und welche zusammen mit dem Träger in der quer zur Längsrichtung der Führungsschiene verlaufenden Richtung bewegbar gelagert ist, wobei das erste Möbelteil in der Montagelage mit der Führungsvorrichtung und das zweite Möbelteil in der Montagelage mit der Säule beweglich verbunden ist.

Mit anderen Worten schließt sich der Träger derart an die Führungsschiene an, dass eine mit den Möbelteilen verbundene Führungsvorrichtung in oder auf den Träger einfahren oder auffahren kann, wobei der Träger nach erfolgtem Einfahren oder Auffahren der Führungsvorrichtung - zusammen mit der Führungsvorrichtung - in einer quer zur Längsrichtung der Führungsschiene verlaufenden Richtung bewegbar ist. Wenn sich hingegen der Träger zusammen mit der Führungsvorrichtung in einer relativ zur Führungsschiene entfernten Position befindet, so kann der Träger ebenfalls in die Transferstellung bewegt werden, sodass die Führungsvorrichtung ausgehend vom Träger wieder auf die Führungsschiene zurückbewegbar ist. Der Träger ist also unabhängig von der Führungsschiene ausgebildet und befindet sich in der Transferstellung vorzugsweise auf gleicher Höhe wie die Führungsschiene, sodass die Führungsvorrichtung ohne eine ausführende Vertikalbewegung zwischen der Führungsschiene und dem Träger transferierbar ist. Alternativ dazu ist es möglich, dass die Führungsvorrichtung über eine Höhenausgleichsvorrichtung, beispielsweise über wenigstens eine schräg verlaufende Rampe, zwischen der Führungsschiene und dem Träger hin und her bewegbar ist.

Erfindungsgemäß ist eine Antriebsvorrichtung mit einem von zumindest einem Kraftspeicher beaufschlagten und mit der Führungsvorrichtung lösbar koppelbaren Mitnehmer vorgesehen, wobei der Mitnehmer in der Transferstellung des Trägers verriegelt ist, sodass eine Bewegung des Mitnehmers in der quer zur Längsrichtung der Führungsschiene verlaufenden Richtung verhindert ist. Der Mitnehmer ist durch einen Eintritt der Führungsvorrichtung in oder auf den Träger entriegelbar, sodass der Mitnehmer zusammen mit der damit gekoppelten Führungsvorrichtung durch die Kraft des zumindest einen Kraftspeichers der Antriebsvorrichtung zumindest abschnittsweise in der quer zur Längsrichtung der Führungsschiene verlaufenden Richtung, vorzugsweise entlang einer zur ersten Führungsschiene quer verlaufenden zweiten Führungsschiene, einziehbar ist. Die Antriebsvorrichtung kann dabei rein mechanisch, d.h. ohne elektrische Antriebe bzw. ohne andere elektrische Bauteile, ausgebildet sein.

Weitere Einzelheiten und Vorteile der vorliegenden Erfindung werden anhand der nachfolgenden Figurenbeschreibung erläutert. Dabei zeigt bzw. zeigen:
- Fig. 1a, 1b: ein Führungssystem zum Bewegen von gelenkig miteinander verbundenen Möbelteilen in einer perspektivischen Ansicht sowie eine vergrößerte Detailansicht hierzu,
- Fig. 2a, 2b: die auf dem Träger befindliche Führungsvorrichtung sowie eine vergrößerte Detaildarstellung hierzu,
- Fig. 3a, 3b: eine Seitenansicht des Führungssystems sowie eine vergrößerte Detaildarstellung hierzu,
- Fig. 4a-4d: den Einzugsvorgang des Trägers in zwei aufeinanderfolgenden Stellungen sowie vergrößerte Detaildarstellungen hierzu,
- Fig. 5a-5d: fortgesetzte Stellungen des Trägers ausgehend von Fig. 4a-4d sowie vergrößerte Detaildarstellungen hierzu,
- Fig. 6a-6d: den Ausstoßvorgang in zwei aufeinanderfolgenden Stellungen sowie vergrößerte Detaildarstellungen hierzu,
- Fig. 7a, 7b: ein mögliches Ausführungsbeispiel einer lösbaren Verriegelung zwischen Träger und Führungsschiene in zwei aufeinanderfolgenden Stellungen,
- Fig. 8a, 8b: fortgesetzte Stellungen ausgehend von Fig. 7a, 7b,
- Fig. 9a, 9b: ein Möbel mit den bewegbaren Möbelteilen in einer ersten Stellung und in einer zweiten Stellung,
- Fig. 10a, 10b: das Führungssystem mit dem Träger in einer ersten Stellung sowie eine vergrößerte Detaildarstellung hierzu,
- Fig. 11a, 11b: das Führungssystem mit dem Träger in einer zweiten Stellung sowie eine vergrößerte Detaildarstellung hierzu,
- Fig. 12a, 12b: die an der Führungsschiene bewegbar gelagerte Führungsvorrichtung in einer perspektivischen Ansicht sowie in einem Querschnitt.

Fig. 1a zeigt eine mögliche Anwendung eines eine Schienenanordnung 1 aufweisenden Führungssystems 2 zur Führung eines ersten Möbelteiles 3a, vorzugsweise in Form eines ersten Türflügels einer Falttür, wobei das erste Möbelteil 3a in Montagelage über eine vertikal verlaufende Achse 5a mit einem zweiten Möbelteil 3b in Form eines zweiten Türflügels gelenkig verbunden ist. Optional können auch zumindest zwei weitere Möbelteile 4a, 4b vorgesehen sein, welche ebenfalls über eine vertikal verlaufende Achse 5b miteinander schwenkbar verbunden sind. Das Führungssystem 2 kann beispielsweise als Raumteilungssystem Verwendung finden, sodass in einem Wohnraum ein wie in Fig. 1a gezeigter Möbelkorpus 6 in Form eines Küchenblocks, einer Büronische, einer Abstellkammer, eines Regals, etc. durch die Möbelteile 3a, 3b, 4a, 4b vollständig verdeckbar und somit vom restlichen Bereich des Wohnraumes optisch abtrennbar ist. Das Führungssystem 2 kann aber auch für Schranksysteme, wie beispielsweise einem begehbaren Schrank, eingesetzt werden. Die Funktionsweise wird im Folgenden anhand der Möbelteile 3a und 3b erläutert, wobei für die Möbelteile 4a, 4b dieselben Ausführungen gültig sind.

Die Möbelteile 3a, 3b sind durch das Führungssystem 2 zwischen einer ersten Stellung, in welcher die Möbelteile 3a, 3b im Wesentlichen koplanar zueinander ausgerichtet sind und dabei den Möbelkorpus 6 verdecken, und einer zweiten Stellung, in welcher die Möbelteile 3a, 3b im Wesentlichen parallel zueinander ausgerichtet sind, bewegbar. In dieser zweiten Stellung ist der Möbelkorpus 6 für eine Person zugänglich, wobei die beiden Möbelteile 3a, 3b in einem seitlich neben der Seitenwand 8a vorhandenen Einschubschacht 7a platzsparend aufnehmbar sind (der linke Einschubschacht 7b für die anderen Möbelteile 4a, 4b geht besser erkennbar aus der Zeichnung hervor).

Die Schienenanordnung 1 umfasst eine Führungsschiene 9 mit einer Längsrichtung (L) zur Führung der Möbelteile 3a, 3b. Diese Führungsschiene 9 kann beispielsweise an einer Raumdecke, einer Raumwand oder auch an einem Möbelkorpus befestigt werden, vorzugsweise parallel zu einer Vorderseite des Möbelkorpus 6.

Fig. 1b zeigt den in Fig. 1a eingekreisten Bereich in einer vergrößerten Ansicht. Das erste Möbelteil 3a ist mit einer Führungsvorrichtung 10 verbunden, durch welche die Möbelteile 3a, 3b entlang der Führungsschiene 9 bewegbar gelagert sind. Zu erkennen ist ein von der Führungsschiene 9 gesonderter Träger 11 in Form eines verfahrbaren Schlittens, welcher sich in einer Transferstellung in Längsrichtung (L) derart an die Führungsschiene 9 anschließt, dass die mit dem ersten Möbelteil 3a verbundene Führungsvorrichtung 10 zwischen der Führungsschiene 9 und dem Träger 11 hin und her transferierbar ist. Die Führungsvorrichtung 10 kann zumindest eine erste Laufrolle 15a mit vertikaler Drehachse zur Aufnahme von seitlichen Kräften und zumindest eine zweite Laufrolle 15b mit horizontaler Drehachse zur Aufnahme von vertikalen Kräften aufweisen, wobei die Laufrollen 15a, 15b entlang eines in Längsrichtung (L) verlaufenden Profilabschnitts 9a der Führungsschiene 9 bewegbar gelagert sind. Der Träger 11 weist ebenfalls einen Profilabschnitt 11a mit einem Querschnitt auf, welcher mit einer Form und Größe des Profilabschnitts 9a im Querschnitt korrespondiert, sodass die Führungsvorrichtung 10 zwischen der Führungsschiene 9 und dem Träger 11 hin und her transferierbar ist. Der Träger 11 kann beispielsweise zumindest zwei in Längsrichtung (L) verlaufende Führungskanäle 16a, 16b zur Führung der Laufrollen 15a, 15b aufweisen.

Die entlang der Führungsschiene 9 linear verschiebbare Führungsvorrichtung 10 befindet sich in der gezeigten Transferstellung des Trägers 11 noch auf der Führungsschiene 9. Der Träger 11 ist in der Transferstellung, durch eine Verriegelungsvorrichtung 30 (Fig. 7a, 7b), mit der Führungsschiene 9 lösbar verriegelbar, wobei diese Verriegelung durch ein Einfahren oder Auffahren der Führungsvorrichtung 10 in oder auf den Träger 11 lösbar ist. Nach erfolgter Entriegelung ist der Träger 11 - zusammen mit der Führungsvorrichtung 10 und den beiden Möbelteilen 3a, 3b - in einer quer, vorzugsweise rechtwinklig, zur Längsrichtung (L) der Führungsschiene 9 verlaufenden Richtung (Z) in horizontaler Richtung bewegbar. Der Träger 11 ist mit einer vertikal verlaufenden Säule 14 verbunden, welche in Richtung (Z) bewegbar und durch eine Antriebsvorrichtung 12 zumindest abschnittsweise in Richtung (Z) antreibbar ist. Die Säule 14 ist entlang von zweiten Führungsschienen 13a und 13b, welche in Montagelage von der Führungsschiene 9 in Höhenrichtung beabstandet sind, in Richtung (Z) bewegbar.

Fig. 2a zeigt die Möbelteile 3a und 3b, nachdem diese ausgehend von Fig. 1a um die vertikale Achse 5a zueinander verschwenkt wurden und nunmehr eine im Wesentlichen parallele Stellung zueinander einnehmen. Fig. 2b zeigt den in Fig. 2a eingekreisten Bereich in einer vergrößerten Ansicht, wobei sich die Führungsvorrichtung 10 nunmehr auf dem in der Transferstellung befindlichen Träger 11 befindet. Dabei kann vorgesehen sein, dass eine in Längsrichtung (L) gemessene Länge des Trägers 11 größer als eine in Längsrichtung (L) gemessene Breite der Führungsvorrichtung 10 ist. Der Profilabschnitt 9a der Führungsschiene 9 und der Profilabschnitt 11a des Trägers 11 sind im Querschnitt vorzugsweise identisch ausgebildet und in der Transferstellung zueinander fluchtend ausgerichtet, sodass die Laufrollen 15a, 15b der Führungsvorrichtung 10 ohne eine störende Stoßkante zwischen der Führungsschiene 9 und dem Träger 11 hin und her bewegbar sind. Ausgehend von der in Fig. 2b gezeigten Stellung ist der Träger 11 zusammen mit der Führungsvorrichtung 10 (und damit die Möbelteile 3a, 3b) durch die Antriebsvorrichtung 12 zumindest abschnittsweise in Richtung (Z) antreibbar.

Fig. 3a zeigt eine Seitenansicht des in der Transferstellung befindlichen Trägers 11, welcher mit der vertikal verlaufenden Säule 14 verbunden ist. Die Säule 14 ist - zusammen mit dem Träger 11 - beispielsweise über Stützrollen 17a, 17b entlang von an der Seitenwand 8a befestigten zweiten Führungsschienen 13a, 13b in Richtung (Z) verfahrbar. An der Säule 14 ist zumindest ein Beschlagteil 18 zur beweglichen Lagerung des Möbelteiles 3b und ein relativ zur Säule 14 feststehendes Lagerteil 24 angeordnet, an welchem zumindest ein, vorzugsweise mehrere, Kraftspeicher 21 der Antriebsvorrichtung 12 zum Einziehen der Möbelteile 3a, 3b in Richtung (Z) verankert sind. Die Kraftspeicher 21 sind in der gezeigten Figur jeweils als Zugfedern ausgebildet, welche an einem an der Säule 14 um eine Drehachse 19 schwenkbar gelagerten Mitnehmer 20 angreifen. Am Mitnehmer 20 ist eine Druckrolle 22 drehbar gelagert, welche durch die Kraft der Kraftspeicher 21 gegen eine konkav ausgebildete Steuerkurve 23 der Antriebsvorrichtung 12 drückbar ist und welche bei einer Bewegung der Säule 14 in Richtung (Z) entlang dieser Steuerkurve 23 verfahrbar ist. Die Steuerkurve 23 umfasst einen Einzugsabschnitt 23a zum teilweisen Einzug des Trägers 11 in Richtung (Z) sowie einen an den Einzugsabschnitt 23a anschließenden Spannabschnitt 23b zum Aufladen der Kraftspeicher 21. In Fig. 3a befinden sich die Kraftspeicher 21 in einem gespannten Zustand, sodass die Säule 14 (und damit der Träger 11) nach erfolgter Entriegelung des Trägers 11 von der Führungsschiene 9 durch die Kraft der sich entspannenden Kraftspeicher 21 entlang des Einzugsabschnitts 23a bis hin zum tiefsten Bereich der Steuerkurve 23 einziehbar ist. Dadurch werden auch die Möbelteile 3a, 3b teilweise in den Einschubschacht 7a eingezogen, wodurch diese für eine fortgesetzte Bewegung in den Einschubschacht 7a in Richtung (Z) günstig vorpositioniert sind. Durch anschließende manuelle Druckausübung auf die zueinander parallel ausgerichteten Möbelteile 3a, 3b im Bereich der Drehachse 5a wird die Säule 14 (und damit die Druckrolle 22) weiter in Richtung (Z) entlang des Spannabschnittes 23b der Steuerkurve 23 bewegt, wobei die Kraftspeicher 21 wieder geladen werden. Wenn die Druckrolle 22 des Mitnehmers 20 an den Endbereich 23c der Steuerkurve 23 gelangt, so sind die Kraftspeicher 21 vollständig aufgeladen, sodass die Möbelteile 3a, 3b durch die Kraftspeicher 21 bei einer Ausfahrbewegung entgegen der Richtung (Z) ausgehend von einer in den Einschubschacht 7a vollständig eingeschobenen Stellung zumindest abschnittsweise entgegen der Richtung (Z) bewegbar sind. Überdies ist eine um eine Drehachse 25a kippbare Weiche 25 mit einer Stellkontur 25c vorgesehen, wobei die Druckrolle 22 ausgehend von der besagten eingeschobenen Stellung bei einer Bewegung entgegen der Richtung (Z) entlang der Stellkontur 25c der Weiche 25 verfahrbar ist. Dadurch wird erreicht, dass die durch die Kraftspeicher 21 vorgespannte Druckrolle 22 bei einer Bewegung entgegen der Richtung (Z) nicht den hinderlichen Einzugsabschnitt 23a der Steuerkurve 23 überwinden muss, sodass also der Einzugsabschnitt 23a von der Druckrolle 22 umfahrbar und die Kraft der Kraftspeicher 21 über eine längere Wegstrecke erhalten bleibt. Fig. 3b zeigt den in Fig. 3a eingekreisten Bereich in einer vergrößerten Ansicht.

Fig. 4a zeigt eine fortgesetzte Bewegung der Säule 14 (und damit des Trägers 11) in Richtung (Z). Durch den sich verringernden Abstand der Steuerkurve 23 im Einzugsabschnitt 23a (Fig. 3a) in Bezug zum Lagerteil 24 werden die Kraftspeicher 21 entspannt und ziehen dabei die Säule 14 bzw. den Träger 11 in Richtung (Z). Fig. 4b zeigt den in Fig. 4a eingekreisten Bereich in einer vergrößerten Ansicht. Hat die Druckrolle 22 den tiefsten Bereich der Steuerkurve 23 erreicht, so wird die Druckrolle 22 durch manuelle Kraftausübung auf die bewegbaren Möbelteile 3a, 3b auf den Spannabschnitt 23b der Steuerkurve 23 bewegt, sodass die Kraftspeicher 21 wieder aufladbar sind. Die um die Drehachse 25a kippbare Weiche 25 wird dabei durch die Druckrolle 22 angehoben (Fig. 4c), sodass die Druckrolle 22 bei einer Bewegung in Richtung (Z) ungehindert an der Weiche 25 vorbeifahren und weiter entlang des Spannabschnittes 23b bewegbar ist. Durch die exzentrische Anlenkung der Weiche 25 um die Drehachse 25a wird ein zweiarmiger Hebel mit unterschiedlich langen Hebelarm gebildet, sodass die Weiche 25 mit dem längeren Hebelarm, vorzugsweise schwerkraftbelastet, am Spannabschnitt 23b der Steuerkurve 23 lose anliegt. Falls zweckmäßig, kann die Weiche 25 auch durch ein Federelement gegen die Steuerkurve 23 gedrückt werden. Fig. 4d zeigt den in Fig. 4c eingekreisten Bereich in einer vergrößerten Ansicht.

Fig. 5a zeigt die Stellung der Säule 14 kurz unmittelbar vor Erreichen der in den Einschubschacht 7a vollständig eingeschobenen Endstellung. Die Druckrolle 22 wurde entlang des Spannabschnitts 23b der Steuerkurve 23 bewegt und befindet sich kurz vor dem horizontal verlaufenden Endbereich 23c der Steuerkurve 23, sodass die Säule 14 weder in Richtung (Z) noch entgegen der Richtung (Z) beschleunigt wird. Die Kraftspeicher 21 sind dabei vollständig aufgeladen. An der Säule 14 ist ein Gehäuse 29 angeordnet, in welchem eine Dämpfvorrichtung 27 zur Dämpfung einer Schließbewegung der Säule 14 bzw. des Trägers 11 angeordnet ist. Die Dämpfvorrichtung 27 umfasst im gezeigten Ausführungsbeispiel zwei parallel geschaltete, vorzugsweise hydraulische, Lineardämpfer mit jeweils einer Kolben-Zylinder-Einheit. Diese Lineardämpfer treffen gegen Ende der Schließbewegung der Säule 14 auf einen stationären Anschlag 26 auf, wodurch die Stößel der Lineardämpfer eingedrückt und damit die Bewegung der Säule 14 abbremsbar ist. Überdies sind im Gehäuse 29 zwei Ausstoßvorrichtungen 28 mit jeweils einem verriegelbaren Kraftspeicher angeordnet, wobei die beiden Stößel der Ausstoßvorrichtungen 28 bei der Schließbewegung der Säule 14 mit dem Anschlag 26 zusammenwirken, sodass die Kraftspeicher der Ausstoßvorrichtungen 28 aufladbar und in einem aufgeladenen Zustand verriegelbar sind. Fig. 5b zeigt den in Fig. 5a eingekreisten Bereich in einer vergrößerten Ansicht.

Fig. 5c zeigt die Endstellung der Säule 14, wobei die letzte Schließbewegung der Säule 14 durch die Dämpfvorrichtung 27 abgebremst wurde und die verriegelbaren Kraftspeicher der Ausstoßvorrichtungen 28 aufgeladen sind. Durch Überdrücken der Säule 14 ausgehend von deren Schließstellung in eine hinter der Schließstellung liegende Überdrückstellung sind die Ausstoßvorrichtungen 28 in eine Entriegelungsstellung bewegbar, woraufhin die Säule 14 durch die Kraft der Ausstoßvorrichtungen 28 und anschließend durch die Kraft der aufgeladenen Kraftspeicher 21 wieder entgegen der Richtung (Z) bewegbar ist. Fig. 5d zeigt den in Fig. 5c eingekreisten Bereich in einer vergrößerten Ansicht.

Fig. 6a zeigt eine Stellung der Säule 14 nach erfolgtem Ausstoßen durch die Ausstoßvorrichtungen 28 entgegen der Richtung (Z). Die Druckrolle 22 befindet sich hierbei in einer auf die Weiche 25 auffahrenden Position, wobei die Druckrolle 22 bei einer Bewegung entgegen der Richtung (Z) nicht mehr entlang des Einzugsabschnittes 23a, sondern entlang der an der Weiche 25 angeordneten oder ausgebildeten Stellkontur 25c verfahrbar ist. Auf diese Weise wird ein gleichmäßig verlaufender Ausstoßvorgang der Säule 14 bzw. der Möbelteile 3a, 3b ohne wesentliche Schwankungen der Kraft der Kraftspeicher 21 herbeigeführt, wobei die Kraft der Kraftspeicher 21 über eine längere Wegstrecke erhalten bleibt. Fig. 6b zeigt den in Fig. 6a eingekreisten Bereich in einer vergrößerten Ansicht, wobei die Druckrolle 22 bei einer Bewegung der Säule 14 entgegen der Richtung (Z) auf die Stellkontur 25c der Weiche 25 auffährt, ohne dass dabei die Druckrolle 22 entlang des Wellentales des Einzugsabschnittes 23a verfahren werden muss.

Fig. 6c zeigt eine fortgesetzte Bewegung der Säule 14 entgegen der Richtung (Z), wobei die Druckrolle 22 entlang der Stellkontur 25c der Weiche 25 bewegt wurde und die Weiche 25 um die Drehachse 25a im Gegenuhrzeigersinn verschwenkt wurde. Durch diese Schwenkbewegung der Weiche 25 um die Drehachse 25a wird die Druckrolle 22 wieder auf den Anfangsbereich des Spannabschnitts 23a zurückgeführt. Nachdem die Druckrolle 22 die Stellkontur 25c der Weiche 25 wieder verlassen hat, kippt die Weiche 25 um die Drehachse 25a wieder in die Ausgangslage zurück, d.h. in jene Stellung, in welcher der längere Hebelarm der Weiche 25 aufgrund seines höheren Gewichts wieder an der Steuerkurve 23 anliegt.

Fig. 7a und Fig. 7b zeigen ein mögliches Ausführungsbeispiel einer Verriegelungsvorrichtung 30, durch die der Träger 11 in der Transferstellung bzw. einer Parkstellung mit der Führungsschiene 9 verriegelbar und welche durch ein Einfahren der Führungsvorrichtung 10 in oder auf den Träger 11 entriegelbar ist. Das Möbelteil 3a ist mit der Führungsvorrichtung 10 verbunden, welche in Längsrichtung (L) entlang der Führungsschiene 9 bewegbar ist. Mit der Führungsvorrichtung 10 ist ein Schiebestück 33 bewegungsgekoppelt verbunden, sodass sich bei einer Bewegung der Führungsvorrichtung 10 entlang der Führungsschiene 9 auch das Schiebestück 33 mitbewegt. Das Schiebestück 33 weist einen Vorsprung 33a auf, welcher beim Einfahren in oder auf den Träger 11 mit einem Gegenanschlag 35a eines Koppelhebels 35 zusammenwirkt (Fig. 7b). Der Koppelhebel 35 ist um eine Drehachse 31 drehbar gelagert, wobei durch den Koppelhebel 35 ein Rastelement 35c bewegbar ist, welches in der Verriegelungsstellung in eine korrespondierende Ausnehmung 34 der Führungsschiene 9 eingreift und dabei den Träger 11 relativ zur Führungsschiene 9 verriegelt. Dabei kann vorgesehen sein, dass der Koppelhebel 35 zusammen mit dem Rastelement 35c einstückig ausgebildet ist. Der Koppelhebel 35 kann durch eine (nicht gezeigte) Feder in Richtung Verriegelungsstellung vorgespannt sein, sodass der Träger 11 bei einer Bewegung entgegen der Richtung (Z) durch die Kraft dieser Feder wieder selbsttätig mit der Führungsschiene 9 verriegelbar und die Führungsvorrichtung 10 ausgehend vom Träger 11 wieder auf die Führungsschiene 9 zurück transferierbar ist.

Fig. 8a und Fig. 8b zeigen eine fortgesetzte Bewegung des mit der Führungsvorrichtung 10 bewegungsgekoppelten Schiebestückes 33 in Längsrichtung (L), wobei der Vorsprung 33a des Schiebestückes 33 mit dem Gegenanschlag 35a des Koppelhebels 35 zusammenwirkt und damit den Koppelhebel 35 um die Drehachse 31 verschwenkt, sodass das Rastelement 35c aus der Ausnehmung 34 der Führungsschiene 9 herausbewegt und der Träger 11 relativ zur Führungsschiene 9 für eine Bewegung in Richtung (Z) freigegeben wird. Der Träger 11 kann nach erfolgter Entriegelung - zusammen mit der Säule 14 - durch die Kraft der Kraftspeicher 21 der zuvor beschriebenen Antriebsvorrichtung 12 zumindest abschnittsweise in Richtung (Z) eingezogen werden, wobei die am Schiebestück 33 drehbar gelagerte Distanzrolle 32 zur seitlichen Führung des Trägers 11 in Richtung (Z) an der Seitenwand 8a abrollbar ist.

Fig. 9a und Fig. 9b zeigen ein Möbel 37 gemäß Fig. 1a, welches einen im Betrieb feststehenden Möbelkorpus 36 und wenigstens zwei relativ zum Möbelkorpus 36 bewegbar gelagerte Möbelteile 3a, 3b, insbesondere Türflügel einer Falttür, aufweist, welche in Montagelage über eine vertikal verlaufende Drehachse 5a miteinander gelenkig verbunden sind. Die wenigstens zwei Möbelteile 3a, 3b sind durch das Führungssystem 2 zwischen einer ersten Stellung, in welcher die Möbelteile 3a, 3b im Wesentlichen koplanar zueinander ausgerichtet sind (Fig. 9b), und einer zweiten Stellung, in welcher die Möbelteile 3a, 3b jeweils im Wesentlichen parallel zueinander ausgerichtet (Fig. 9a) sind, bewegbar. Das Möbel 37 kann dabei zumindest einen seitlichen Einschubschacht 7a, 7b aufweisen, in welchem die Möbelteile 3a, 3b, 4a, 4b in der zweiten Stellung aufnehmbar sind. In der gezeigten Figur ist zumindest ein weiterer Möbelkorpus 6 vorgesehen, welcher in den Möbelkorpus 36 eingesetzt oder mit dem Möbelkorpus 36 verbunden ist, wobei der weitere Möbelkorpus 6 durch die bewegbaren Möbelteile 3a, 3b, 4a, 4b in der ersten Stellung verdeckt und in der zweiten Stellung zugänglich ist. Die Möbelteile 3a, 3b sind über die Führungsvorrichtung 10 relativ zur Führungsschiene 9 verfahrbar, während die Möbelteile 4a, 4b über eine gesonderte Führungsvorrichtung 10a entlang derselben Führungsschiene 9 bewegbar sind.

Fig. 10a zeigt die Schienenanordnung 1 des Führungssystems 2, wobei der Träger 11 durch die beschriebene Verriegelungsvorrichtung 30 mit der Führungsschiene 9 verriegelbar und ausgehend von der Transferstellung in einer zur Längsachse (L) quer verlaufenden Richtung (Z) bewegbar ist. An der Seitenwand 8a, welche teilweise den Einschubschacht 7a bilden kann, sind zweite Führungsschienen 13a und 13b zur verschiebbaren Lagerung der mit dem Träger 11 verbundenen Säule 14 sowie die Antriebsvorrichtung 12 mit der um die Drehachse 25a kippbaren Weiche 25 befestigt.

Fig.10b zeigt den in Fig. 10a eingekreisten Bereich in einer vergrößerten Ansicht, wobei der Träger 11 bereits aus der Transferstellung herausbewegt wurde und geringfügig in Richtung (Z) bewegt wurde. Zur Begrenzung einer Bewegung des Trägers 11 entgegen der Richtung (Z) ist zumindest ein am Träger 11 angeordnetes Anschlagelement 38 vorgesehen, welches an einem Gegenanschlag 39 der Führungsschiene 9 anschlagen kann und damit eine weitere Bewegung des Trägers 11 entgegen der Richtung (Z) verhindert. Zur Führung der Trägers 11 bzw. der Säule 14 kann zumindest eine Stützrolle 17a vorgesehen sein, welche an einem an der zweiten Führungsschiene 13a angeordneten oder ausgebildeten Laufsteg abrollbar ist. Erkennbar ist die an der Säule 14 gelagerte Dämpfvorrichtung 27, welche zur Dämpfung einer Bewegung der Säule 14 innerhalb eines von der Transferstellung entfernten Endlagenbereiches vorgesehen ist.

Fig. 11a zeigt den Träger 11 in einer von der Führungsschiene 9 entfernten Stellung, welche einer Position der in den Einschubschacht 7a vollständig eingeschobenen Möbelteilen 3a, 3b entspricht. Ausgehend von der in Fig. 11a gezeigten Stellung sind die Möbelteile 3a, 3b durch die hier nicht ersichtlichen Ausstoßvorrichtungen 28 entgegen der Richtung (Z) bewegbar. Fig. 11b zeigt den in Fig. 11a eingekreisten Bereich in einer vergrößerten Ansicht.

Fig. 12a zeigt die an der Führungsschiene 9 bewegbar gelagerte Führungsvorrichtung 10 in einer perspektivischen Ansicht. Die Führungsvorrichtung 10 kann mehrere Laufrollen 15a, 15c, 15d, 15e mit vertikalen und mit horizontal verlaufenden Drehachsen aufweisen, wobei die Laufrollen 15a, 15c, 15d, 15e entlang einem Profilabschnitt 9a der Führungsschiene 9 verfahrbar gelagert sind. Die Führungsvorrichtung 10 umfasst einen Haltearm 40, wobei ein am Möbelteil 3a zu befestigendes Beschlagteil 41 über eine in Montagelage vertikal verlaufende Drehachse 44 schwenkbar mit dem Haltearm 40 verbunden ist. Das Beschlagteil 41 weist mehrere Befestigungsstellen 42a, 42b zur Befestigung am Möbelteil 3a auf.

Fig. 12b zeigt die an der Führungsschiene 9 bewegbar gelagerte Führungsvorrichtung 10 in einem Querschnitt. Die Führungsschiene 9 weist im Querschnitt mehrere Hohlräume 43 auf, welche durch Profilstege voneinander getrennt sind. Die Laufrollen 15a, 15c, 15d, 15e sind entlang der Führungsschiene 9 verfahrbar, wobei das am Möbelteil 3a zu befestigende Beschlagteil 41 über die vertikal verlaufende Drehachse 44 schwenkbar mit dem Haltearm 40 verbunden ist.

### Bezugszeichenliste

- 1: Schienenanordnung
- 2: Führungssystem
- 3a, 3b: Möbelteile
- 4a, 4b: Möbelteile
- 5a, 5b: vertikale Drehachsen
- 6: Möbelkorpus
- 7a, 7b: Einschubschächte
- 8a, 8b: Seitenwände
- 9: Führungsschiene
- 9a: Profilabschnitt Führungsschiene
- 10: Führungsvorrichtung
- 11: Träger
- 11a: Profilabschnitt Träger
- 12: Antriebsvorrichtung
- 13a, 13b: zweite Führungsschienen
- 14: Säule
- 15a, 15b, 15c, 15d, 15e: Laufrollen
- 16a, 16b: Führungskanäle
- 17a, 17b: Stützrollen
- 18: Beschlagteil
- 19: Drehachse Mitnehmer
- 20: Mitnehmer
- 21: Kraftspeicher
- 22: Druckrolle
- 23: Steuerkurve
- 23a: Einzugsabschnitt Steuerkurve
- 23b: Spannabschnitt Steuerkurve
- 23c: Endbereich Steuerkurve
- 24: Lagerteil
- 25: Weiche
- 25a: Drehachse Weiche
- 25c: Stellkontur Weiche
- 26: stationärer Anschlag
- 27: Dämpfvorrichtung
- 28: Ausstoßvorrichtungen
- 29: Gehäuse
- 30: Verriegelungsvorrichtung
- 31: Drehachse Koppelhebel
- 32: Distanzrolle
- 33: Schiebestück
- 33a: Vorsprung Schiebestück
- 34: Ausnehmung Führungsschiene
- 35: Koppelhebel
- 35a: Gegenanschlag Koppelhebel
- 35c: Rastelement Koppelhebel
- 36: Möbelkorpus
- 37: Möbel
- 38: Anschlagelement Träger
- 39: Gegenanschlag Führungsschiene
- 40: Haltearm Führungsvorrichtung
- 41: Beschlagteil Führungsvorrichtung
- 42a, 42b: Befestigungsstellen Führungsvorrichtung
- 43: Hohlräume Führungsschiene
- 44: Drehachse Beschlagteil

## Patentansprüche

1. Führungssystem (2) zur Führung eines bewegbar gelagerten ersten Möbelteiles (3a), insbesondere einem ersten Türflügel einer Falttür, welches mit zumindest einem zweiten Möbelteil (3b), insbesondere einem zweiten Türflügel einer Falttür, gelenkig verbunden ist, mit einer Schienenanordnung (1), welche umfasst:
- eine Führungsschiene (9) mit einer Längsrichtung (L) zur Führung der Möbelteile (3a, 3b),
- einen Träger (11), welcher in einer quer zur Längsrichtung (L) der Führungsschiene (9) verlaufenden Richtung (Z) in der Montagelage bewegbar gelagert ist, wobei der Träger (11) in Montagelage in eine Transferstellung bewegbar ist, in welcher der Träger (11) in Längsrichtung (L) an die Führungsschiene (9) anschließt, sodass eine mit einem der Möbelteile (3a, 3b) verbindbare und entlang der Führungsschiene (9) bewegbare Führungsvorrichtung (10) des Führungssystems (2) zwischen der Führungsschiene (9) und dem Träger (11) hin und her transferierbar ist,
- wobei das Führungssystem (2) eine mit dem Träger (11) verbundene Säule (14) aufweist, welche in Montagelage vertikal angeordnet ist und welche zusammen mit dem Träger (11) in der quer zur Längsrichtung (L) der Führungsschiene (9) verlaufenden Richtung (Z) bewegbar gelagert ist, wobei das erste Möbelteil (3a) in der Montagelage mit der Führungsvorrichtung (10) und das zweite Möbelteil (3b) in der Montagelage mit der Säule (14) beweglich verbunden ist,
**dadurch gekennzeichnet, dass** eine Antriebsvorrichtung (12) mit einem von zumindest einem Kraftspeicher (21) beaufschlagten und mit der Führungsvorrichtung (10) lösbar koppelbaren Mitnehmer (20) vorgesehen ist, wobei der Mitnehmer (20) in der Transferstellung des Trägers (11) durch eine Verriegelungsvorrichtung (30) verriegelt ist und wobei der Mitnehmer (20) durch einen Eintritt der Führungsvorrichtung (10) in oder auf den Träger (11) entriegelbar ist, sodass der Mitnehmer (20) ausgehend von der Transferstellung zusammen mit der damit gekoppelten Führungsvorrichtung (10) durch die Kraft des zumindest einen Kraftspeichers (21) zumindest abschnittsweise in der quer zur Längsrichtung (L) der Führungsschiene (9) verlaufenden Richtung (Z), vorzugsweise entlang einer zweiten Führungsschiene (13a), einziehbar ist, wobei der Träger (11) in der Transferstellung durch die Verriegelungsvorrichtung (30) mit der Führungsschiene (9) lösbar verriegelbar ist.

2. Führungssystem nach Anspruch 1, **dadurch gekennzeichnet, dass** die Führungsschiene (9) zumindest abschnittsweise einen in Längsrichtung (L) der Führungsschiene (9) erstreckenden Profilabschnitt (9a) zur Führung der Führungsvorrichtung (10) aufweist.

3. Führungssystem nach Anspruch 2, **dadurch gekennzeichnet, dass** der Profilabschnitt (9a) der Führungsschiene (9) im Querschnitt eine Form und Größe aufweist, welche einer Form und Größe eines Profilabschnitts (11a) des Trägers (11) im Querschnitt entsprechen.

4. Führungssystem nach einem der Ansprüche 1 bis 3, **dadurch gekennzeichnet, dass** die Führungsvorrichtung (10) als Schlitten mit zumindest einer Laufrolle (15a, 15b) ausgebildet ist, welche entlang der Führungsschiene (9) verfahrbar gelagert ist.

5. Führungssystem nach Anspruch 4, **dadurch gekennzeichnet, dass** zumindest eine Laufrolle (15b) in Montagelage eine horizontal verlaufende Drehachse aufweist und zumindest eine weitere Laufrolle (15a) in Montagelage eine vertikal verlaufende Drehachse aufweist.

6. Führungssystem nach einem der Ansprüche 1 bis 5, **dadurch gekennzeichnet, dass** die zweite Führungsschiene (13a) in Montagelage in der quer zur Längsrichtung (L) der Führungsschiene (9) verlaufenden Richtung (Z) montierbar ist, wobei der Träger (11), vorzugsweise über zumindest eine Stützrolle (17a, 17b), entlang der zweiten Führungsschiene (13a) verfahrbar ist.

7. Führungssystem nach einem der Ansprüche 1 bis 6, **dadurch gekennzeichnet, dass** die in Längsrichtung (L) verlaufende Führungsschiene (9) und die in Richtung (Z) verlaufende zweite Führungsschiene (13a) in Montagelage in Höhenrichtung voneinander beabstandet sind.

8. Führungssystem nach einem der Ansprüche 1 bis 7, **dadurch gekennzeichnet, dass** die Säule (14) zumindest ein Beschlagteil (18) zur beweglichen Lagerung eines Möbelteiles (3b) aufweist.

9. Führungssystem nach einem der Ansprüche 1 bis 8, **dadurch gekennzeichnet, dass** wenigstens eine Ausstoßvorrichtung (28) vorgesehen ist, durch welche der Träger (11) ausgehend von einer Endlage entgegen der Richtung (Z) zumindest abschnittsweise in Richtung der Transferstellung bewegbar ist.

10. Möbel mit einem Führungssystem nach einem der Ansprüche 1 bis 9.

11. Möbel nach Anspruch 10, **dadurch gekennzeichnet, dass** das Möbel (37) einen im Betrieb feststehenden Möbelkorpus (36) und wenigstens zwei relativ zum Möbelkorpus (36) bewegbar gelagerte Möbelteile (3a, 3b), insbesondere Türflügel einer Falttür, aufweist, welche in Montagelage über eine vertikal verlaufende Drehachse (5a) miteinander gelenkig verbunden sind, wobei die wenigstens zwei Möbelteile (3a, 3b) durch das Führungssystem (2) zwischen einer ersten Stellung, in welcher die Möbelteile (3a, 3b) im Wesentlichen komplanar zueinander ausgerichtet sind, und einer zweiten Stellung, in welcher die Möbelteile (3a, 3b) im Wesentlichen parallel zueinander ausgerichtet sind, bewegbar sind.

12. Möbel nach Anspruch 11, **dadurch gekennzeichnet, dass** das Möbel (37) zumindest einen seitlichen Einschubschacht (7a) aufweist, in welchem die Möbelteile (3a, 3b) in der zweiten Stellung aufgenommen sind.

13. Möbel nach Anspruch 11 oder 12, **dadurch gekennzeichnet, dass** zumindest ein weiterer Möbelkorpus (6) vorgesehen ist, welcher in den Möbelkorpus (36) eingesetzt oder mit dem Möbelkorpus (36) verbunden ist, wobei der weitere Möbelkorpus (6) durch die bewegbaren Möbelteile (3a, 3b) in der ersten Stellung verdeckt und in der zweiten Stellung zugänglich ist.

## Claims

1. A guide system (2) for guiding a movably-supported first furniture part (3a), in particular a first door wing of a folding door, which is hingedly connected to a second furniture part (3b), in particular a second door wing of a folding door, and with a rail arrangement (1) which includes:
- a guide rail (9) having a longitudinal direction (L) for guiding the furniture parts (3a, 3b),
- a carrier (11) movably supported, in the mounted position, in a direction transverse (Z) to the longitudinal direction (L) of the guide rail (9), wherein the carrier (11), in the mounted position, can be moved into a transfer position in which the carrier (11) adjoins the guide rail (9) in the longitudinal direction (L) such that a guiding device (10) of the guide system (2) configured to be connected to one of the furniture parts (3a, 3b) and configured to be movable along the guide rail (9) can be transferred to and from between the guide rail (9) and the carrier (11),
- wherein the guide system (2) includes a column (14) connected to the carrier (11), the column (14) being arranged vertically in the mounted position and being configured to be moved, jointly with the carrier (11), in the direction (Z) extending transversely to the longitudinal direction (L) of the guide rail (9), wherein the first furniture part (3a), in the mounted position, is connected to the guiding device (10) and the second furniture part (3b), in the mounted position, is movably connected to the column (14),
**characterized in that** a drive device (12) with an entrainment member (20) is provided, the entrainment member (20) being acted upon by at least one force storage member (21) and being configured to be releasably coupled to the guiding device (10), wherein the entrainment member (20) is locked by a locking device (30) in the transfer position of the carrier (11), and wherein the entrainment member (20) is configured to be unlocked by an entering movement of the guiding device (10) in or on the carrier (11), so that the entrainment member (20), together with the guiding device (10) coupled therewith, can be retracted, starting from the transfer position, at least over a region in the direction (Z) extending transversely to the longitudinal direction (L) of the guide rail (9), preferably along a second guide rail (13a), by a force of the at least one force storage member (21), wherein the carrier (11), in the transfer position, can be releasably locked with the guide rail (9) by the locking device (30).

2. The guide system according to claim 1, **characterized in that** the guide rail (9) includes a profiled section (9a) for guiding the guiding device (10), the profiled section (9a) extending at least over a region in the longitudinal direction (L) of the guide rail (9).

3. The guide system according to claim 2, **characterized in that** the profiled section (9a) of the guide rail (9), in a cross-section, has a form and size corresponding to a form and size of a profiled section (11a) of the carrier (11) in a cross-section.

4. The guide system according to one of the claims 1 to 3, **characterized in that** the guiding device (10) is configured as a slider having at least one running wheel (15a, 15b) configured to run along the guide rail (9).

5. The guide system according to claim 4, **characterized in that** at least one running wheel (15b), in the mounted position, has a horizontally extending rotational axis and at least one further running wheel (15a), in the mounted position, has a vertically extending rotational axis.

6. The guide system according to one of the claims 1 to 5, **characterized in that** the second guide rail (13a), in the mounted position, is configured to be mounted in the direction (Z) extending transversely to the longitudinal direction (L) of the guide rail (9), wherein the carrier (11) is configured to be displaced, preferably via at least one supporting roller (17a, 17b), along the second guide rail (13a).

7. The guide system according to one of the claims 1 to 6, **characterized in that** the guide rail (9) extending in the longitudinal direction (L) and the second guide rail (13a) extending in the direction (Z) are spaced from each other in a height direction in the mounted position.

8. The guide system according to one of the claims 1 to 7, **characterized in that** the column (14) includes at least one fitting portion (18) for movably supporting a furniture part (3b).

9. The guide system according to one of the claims 1 to 8, **characterized in that** at least one ejection device (28) is provided by which the carrier (11) can be moved, starting from an end position, at least over a region, in a direction opposite the direction (Z) towards the transfer position.

10. An item of furniture comprising a guide system according to one of the claims 1 to 9.

11. The item of furniture according to claim 10, **characterized in that** the item of furniture (37) includes a furniture carcass (36) which is stationary during operation, and at least two furniture parts (3a, 3b), in particular door wings of a folding door, movably-mounted relative to the furniture carcass (36), the furniture parts 3a, 3b, in the mounted position, being hingedly connected to one another by a vertically extending pivoting axis (5a), and the at least two furniture parts (3a, 3b) are movable by the guide system (2) between a first position, in which the furniture parts (3a, 3b) are aligned substantially coplanar to each other, and a second position, in which the furniture parts (3a, 3b) are aligned substantially parallel to each other.

12. The item of furniture according to claim 11, **characterized in that** the item of furniture (37) has at least one lateral insertion compartment (7a) in which the furniture parts (3a, 3b) are accommodated in the second position.

13. The item of furniture according to claim 11 or 12, **characterized in that** at least one further furniture carcass (6) is provided, the further furniture carcass (6) being inserted into the furniture carcass (36) or being connected to the furniture carcass (36), wherein the further furniture carcass (6) is covered by the furniture parts (3a, 3b) in the first position and is accessible in the second position.

## Revendications

1. Système de guidage (2) destiné à guider une première pièce de meuble (3a) montée de façon déplaçable, en particulier un premier battant de porte d'une porte pliante, laquelle pièce de meuble est reliée de façon articulée à au moins une seconde pièce de meuble (3b), en particulier un second battant d'une porte pliante, avec un agencement de rail (1), lequel comprend :
- un rail de guidage (9) avec une direction longitudinale (L) pour le guidage des pièces de meuble (3a, 3b),
- un support (11), lequel est monté de façon déplaçable dans la position de montage dans une direction (Z) se déroulant transversalement à la direction longitudinale (L) du rail de guidage (9), dans lequel le support (11) en position de montage est déplaçable dans une position de transfert, dans laquelle le support (11) se raccorde contre le rail de guidage (9) dans la direction longitudinale (L), de sorte qu'un dispositif de guidage (10) du système de guidage (2) pouvant être relié à l'une des pièces de meuble (3a, 3b) et déplaçable le long du rail de guidage (9) puisse être transféré en va-et-vient entre le rail de guidage (9) et le support (11),
- dans lequel le système de guidage (2) présente une colonne (14) reliée au support (11), laquelle est agencée à la verticale en position de montage et laquelle est montée de façon déplaçable ensemble avec le support (11) dans la direction (Z) se déroulant transversalement à la direction longitudinale (L) du rail de guidage (9), dans lequel la première pièce de meuble (3a) dans la position de montage est reliée de façon déplaçable au dispositif de guidage (10) et la seconde pièce de meuble (3b) dans la position de montage est reliée de façon déplaçable à la colonne (14),
**caractérisé en ce qu'**un dispositif d'entraînement (12) est prévu avec un entraîneur (20) sollicité par au moins un accumulateur de force (21) et pouvant être couplé de façon amovible avec le dispositif de guidage (10), dans lequel l'entraîneur (20) est verrouillé dans la position de transfert du support (11) par un dispositif de verrouillage (30) et dans lequel l'entraîneur (20) peut être déverrouillé par une entrée du dispositif de guidage (10) dans ou sur le support (11), de sorte que l'entraîneur (20) puisse être rentré depuis la position de transfert ensemble avec le dispositif de guidage (10) couplé avec celui-ci par la force du au moins un accumulateur de force (21) au moins par endroits dans la direction (Z) se déroulant transversalement à la direction longitudinale (L) du rail de guidage (9), de préférence le long d'un second rail de guidage (13a), dans lequel le support (11) peut être verrouillé de façon amovible avec le rail de guidage (9) dans la position de transfert par le dispositif de verrouillage (30).

2. Système de guidage selon la revendication 1, **caractérisé en ce que** le rail de guidage (9) présente au moins par endroits une section profilée (9a) s'étendant dans la direction longitudinale (L) du rail de guidage (9) pour le guidage du dispositif de guidage (10).

3. Système de guidage selon la revendication 2, **caractérisé en ce que** la section profilée (9a) du rail de guidage (9) présente en section transversale une forme et une taille qui correspondent à une forme et une taille d'une section profilée (11a) du support (11).

4. Système de guidage selon l'une des revendications 1 à 3, **caractérisé en ce que** le dispositif de guidage (10) est conçu en tant que coulisseau avec au moins un galet de roulement (15a, 15b), lequel est monté de façon déplaçable le long du rail de guidage (9).

5. Système de guidage selon la revendication 4, **caractérisé en ce qu'**au moins un galet de roulement (15b) présente en position de montage un axe de rotation se déroulant à l'horizontale et un autre galet de roulement (15a) présente en position de montage un axe de rotation se déroulant à la verticale.

6. Système de guidage selon l'une des revendications 1 à 5, **caractérisé en ce que** le second rail de guidage (13a) peut être monté en position de montage dans la direction (Z) se déroulant transversalement à la direction longitudinale (L) du rail de guidage (9), dans lequel le support (11) peut être déplacé le long du second rail de guidage (13a) de préférence via au moins un galet d'appui (17a, 17b).

7. Système de guidage selon l'une des revendications 1 à 6, **caractérisé en ce que** le rail de guidage (9) se déroulant dans la direction longitudinale (L) et le second rail de guidage (13a) se déroulant dans la direction (Z) sont espacés l'un de l'autre en position de montage dans la direction de hauteur.

8. Système de guidage selon l'une des revendications 1 à 7, **caractérisé en ce que** la colonne (14) présente au moins une pièce d'armature (18) pour le stockage mobile d'une pièce de meuble (3b).

9. Système de guidage selon l'une des revendications 1 à 8, **caractérisé en ce qu'**est prévu au moins un dispositif d'expulsion (28) par lequel le support (11) est déplaçable depuis une position d'extrémité à l'encontre de la direction (Z) au moins par endroits dans la direction de la position de transfert.

10. Meuble avec un système de guidage selon l'une des revendications 1 à 9.

11. Meuble selon la revendication 10, **caractérisé en ce que** le meuble (37) présente un corps de meuble (36) fixe en cours d'utilisation et au moins deux pièces de meuble (3a, 3b) montées de façon déplaçable par rapport au corps de meuble (36), en particulier des battants de porte d'une porte pliante, lesquelles pièces de meuble sont reliées ensemble de façon articulée les unes aux autres en position de montage via un axe de rotation (5a) se déroulant à la verticale, dans lequel les au moins deux pièces de meuble (3a, 3b) sont déplaçables par le système de guidage (2) entre une première position, dans laquelle les pièces de meuble (3a, 3b) sont orientées de façon essentiellement coplanaire les unes par rapport aux autres, et une seconde position, dans laquelle les pièces de meuble (3a, 3b) sont orientées de façon essentiellement parallèle les unes par rapport aux autres.

12. Meuble selon la revendication 11, **caractérisé en ce que** le meuble (37) présente au moins un boîtier de tiroir (7a) latéral dans lequel les pièces de meuble (3a, 3b) sont reçues dans la seconde position.

13. Meuble selon la revendication 11 ou 12, **caractérisé en ce qu'**est prévu au moins un autre corps de meuble (6), lequel est placé dans le corps de meuble (36) ou relié au corps de meuble (36), dans lequel l'autre corps de meuble (6) est, du fait des pièces de meuble (3a, 3b) déplaçables, recouvert dans la première position et accessible dans la seconde position.
